# FASCICULE DE BREVET EUROPEEN

(11) **EP 1 077 187 B1**
(45) Date de publication et mention de la délivrance du brevet: **25.02.2004**
(21) Numéro de dépôt: 00402327.1
(22) Date de dépôt: 21.08.2000
(51) Int. Cl.: B65D 81/26

(54) **Feuille étanche et absorbante pour former une partie d'un contenant**
Flüssigkeitsdichte und absorbierende Folie zur Herstellung eines Teils eines Behälters
Fluid-tight and absorbing foil for forming a part of a container

(30) Priorité: 19.08.1999 FR 9910649
(43) Date de publication de la demande: 21.02.2001
(73) Titulaire: Brodart S.A., 10700 Arcis sur Aube (FR)
(72) Inventeur: Richardot, Didier Marie Charles René, 52300 Joinville (Haute Marne) (FR); Volrath, Roderik Louis Charles, 10240 NOGENT SUR AUBE (FR)
(74) Mandataire: Schwartz, Thierry J.

(56) Documents cités:
- EP-A- 0 090 507
- EP-A- 0 295 943
- EP-A- 0 852 206
- WO-A-99/32286

## Description

Beaucoup de produits mis en vente sur des rayons de magasins (en particulier en libre service) ont une humidité importante et lorsqu'ils sont emballés dans des contenants étanches, les exsudats se répandent sur le fond du contenant et les produits trempent constamment dans ces liquides, ce qui est un défaut que l'on cherche à éviter.

Lorsque le contenant est transparent, les clients aperçoivent ces liquides qui donnent au produit emballé un aspect peu attrayant, de nature à empêcher l'acte d'achat.

Pour éviter ces inconvénients, on a déjà pensé à placer dans le contenant une matière absorbante. Ainsi, par exemple, les viandes fraîches, en particulier les viandes rouges et les volailles entières, sont placées dans des barquettes rigides ou semi-rigides en matière synthétique qui contiennent un tampon absorbant ou, même, une couche de produit absorbant telle qu'une ouate de cellulose.

Après mise en place du produit dans la barquette, un film étanche, étirable et transparent enveloppe le produit au plus près et est fixé sous la barquette. Une ou plusieurs étiquettes sont collées au film pour l'information du client (poids, prix au kilo, etc.) et le tout est mis en rayon, ce qui permet aux clients de manipuler librement chaque ensemble pour faire leur choix, sans que les liquides internes dus aux exsudats se répandent malencontreusement, préservant ainsi le produit de toute trace sanguinolente autour du produit.

Un autre conditionnement connu comprend une base semi-rigide plus ou moins creuse en matière synthétique (par exemple en polystyrène cristal) et une coque creuse également semi-rigide qui recouvre le produit et se fixe par encliquetage sur un rebord de la base. Ce conditionnement est bien adapté aux pâtisseries car la coque ne touche pratiquement pas le produit et n'écrase pas ses parties fragiles telles que de la crème Chantilly, des fruits ou des décors. Une étiquette est ensuite collée sur la coque pour l'information du client.

Ces mesures prises pour absorber l'humidité et les exsudats ne sont pas entièrement satisfaisantes car un tampon prend la couleur de l'exsudat généralement rougeâtre et la couche de produit absorbant colle facilement au produit et nécessite, lors du déballage, un décollage par fragments assez déplaisant.

Dans un cas comme dans l'autre, il s'agit d'un élément rapporté dont la mise en place oblige à prévoir une opération de manipulation supplémentaire lors du conditionnement. Mais l'allongement du délai aboutissant à la date limite de consommation a conduit certains professionnels à proposer d'autres procédés par lesquels le produit est conservé sous atmosphère modifiée alors qu'avec les films étirables ou les coques encliquetées le produit est à l'atmosphère ambiante puisqu'il n'y a pas de véritable étanchéité créée entre l'intérieur du contenant et l'atmosphère extérieure.

On connaît également :
■ le produit décrit dans EP 0 295 943 et qui consiste en un coussinet formé de plusieurs couches fixées les unes aux autres selon des lignes longitudinales et transversales pour constituer une marge 9 au format et à la forme voulue pour le coussinet. Celui-ci doit ensuite être placé dans une contenant.
■ le produit décrit dans WO 99 32286 qui est une barquette thermoformée, et la forme représentée sur la figure 3 montre que cette barquette ne peut pas être operculée car elle ne présente aucun rebord supérieur plan. La très faible profondeur de la barquette s'explique par le fait qu'elle est destinée à être enveloppée après avoir reçu le produit à emballer, tel qu'une poulet.

Alors, la nécessité de l'étanchéité conduit à prévoir des barquettes et bases pelliplaquées pour assurer l'étanchéité au gaz de leur fond. L'operculage est obtenu par un film étanche fixé de manière également étanche à la barquette ou base, afin que le gaz neutre, généralement de l'azote, qui constitue l'atmosphère intérieure de l'ensemble soit correctement confinée quelles que soient les contraintes que subit cet ensemble au cours des manipulations de transport, de stockage et de présence sur les rayons.

Cette structure ne permet pas d'ajouter une couche absorbante avant la fermeture et elle est donc incompatible avec l'absorption des exsudats.

La présente invention propose une solution nouvelle qui permet d'obtenir à la fois une structure de contenant étanche et comprenant des moyens d'absorption. On obtient ainsi un ensemble à durée de conservation prolongée grâce à la présence d'une atmosphère modifiée, et une absence d'exsudats libres et visibles.

A cette fin, l'invention a pour objet une feuille en matière synthétique stockée en bobine de grande longueur, pour le confinement de produits humides, notamment alimentaires, caractérisée en ce qu'elle est constituée par un complexe formé d'au moins trois couches nommées respectivement « extérieure », « intérieure » et « intermédiaire », la couche extérieure étant étanche aux liquides, la couche intérieure étant à la fois perméable aux liquides et à l'humidité et de type soudable, la couche intermédiaire prise entre les deux couches précédentes étant en un matériau absorbant destiné à retenir les liquides issus du contenu et susceptibles de l'atteindre à travers la couche intérieure perméable.

L'invention a également pour objet un procédé pour l'utilisation d'une feuille en matière synthétique constituée par un complexe formé d'une feuille multicouche stockée en bobine, en vue de la fabrication d'un contenant constitué en tout ou en partie par ladite feuille multicouche, contenant destiné au confinement d'un produit humide, notamment alimentaire, caractérisé en ce que, en vue d'obtenir la feuille multicouche :
- on assemble une couche dite « extérieure » de grande longueur étanche aux liquides et une couche dite « intermédiaire » de grande longueur constituée par un matériau absorbant,
- on assemble la couche intermédiaire de grande longueur et une couche dite « intérieure » de grande longueur qui est à la fois perméable aux liquides et à l'humidité et de type soudable,
- on enroule la feuille multicouche ainsi obtenue pour constituer une bobine.

L'invention sera mieux comprise par la description détaillée ci-après faite en référence au dessin annexé. Bien entendu, la description et le dessin ne sont donnés qu'à titre d'exemple indicatif et non limitatif.
La figure 1 est une vue schématique montrant une feuille de grande longueur conforme à l'invention, en partie déroulée d'une bobine.
La figure 2 est une vue schématique en coupe de la feuille de la figure 1.
Les figures 3 et 4 sont des vues schématiques montrant un contenant conforme à l'invention comprenant une coque semi-rigide préformée et un opercule réalisé avec une feuille issue de la bobine de la figure 1, lors du conditionnement d'un poulet.
La figure 5 est une vue schématique montrant l'ensemble du contenant et du contenu prêt à sa mise en place sur un rayon de magasin.
La figure 6 est une vue schématique montrant une feuille de grande longueur conforme à l'invention, en partie déroulée d'une bobine, selon un mode de réalisation particulier.
La figure 7 est une vue schématique en coupe de la feuille de la figure 6.
La figure 8 est une vue schématique analogue à celle de la figure 7, mais à une plus grande échelle afin de rendre plus visibles les perforations de la couche intérieure et de la couche intermédiaire absorbante.
La figure 9 est une vue schématique montrant un contenant conforme à l'invention, comprenant un socle thermoformé dans la feuille des figures 6 à 8 ainsi qu'une cloche semi-rigide.
La figure 10 est une vue schématique montrant l'ensemble du contenant et du contenu prêt à sa mise en place sur un rayon de magasin.

En se reportant aux figures 1 et 2, on voit une feuille de grande longueur 1 conforme à l'invention et l'on voit également que cette feuille 1 est stockée, transportée et utilisée sous forme d'une bobine 2.

La feuille 1 est formée de trois couches respectivement extérieure 3, intermédiaire 4 et intérieure 5 assemblées l'une à l'autre.

Les couches 3 et 5 sont dénommées " extérieure " et " intérieure " par référence à leur emplacement sur le contenant terminé, comme cela sera explicité plus loin.

La couche extérieure 3 est étanche au moins aux liquides et éventuellement aux gaz. Elle est avantageusement monomatière mais elle peut aussi être elle-même formée par l'association d'au moins deux couches (dont une, notamment, peut être une couche barrière).

Cette couche 3 est, par exemple, un film de 12 microns en polyéthylène téréphtalate métallisé.

La couche intermédiaire 4 est une couche absorbante telle qu'un non tissé formé de fibres mélangées de polyester et de cellulose, ayant un poids spécifique de 45 grammes au mètre carré. L'invention étant illustrée ici par l'emballage d'un morceau de viande (figures 3 à 5), la couche 4 doit être apte au contact alimentaire.

La couche intérieure 5 étant destinée à être au contact direct des produits à emballer, elle doit également avoir la qualité alimentaire. Elle doit, à la fois être perméable aux liquides et de type soudable, c'est-à-dire capable de se souder à elle-même ou à une autre partie en matière synthétique.

Ici, on a représenté le cas où la couche 5 est rendue perméable par de multiples microperforations 6. Cette couche peut être en polyéthylène de type dit " universel " en raison de son aptitude à la soudure sur toute matière synthétique, ayant une épaisseur de l'ordre de 55 microns.

Les microperforations 6 sont régulièrement disposées, équidistantes de l'ordre de 6 millimètres.

La feuille 1 peut être utilisée dans tous les cas où l'on souhaite un emballage étanche et simultanément absorbant, c'est-à-dire quand les produits à emballer sont susceptibles de créer des exsudats ou des liquides de condensation. En effet, l'étanchéité est donnée par la couche extérieure 3, la faculté d'absorption est donnée par la couche intermédiaire 4 et la soudabilité par la couche intérieure 5, les liquides provenant des produits étant absorbés du fait que la couche intérieure 5 les laisse passer jusqu'à la couche 4 par les perforations 6.

Une telle feuille 1 peut être utilisée seule pour envelopper directement des produits.

Il peut s'agir d'un conditionnement préalable à la mise en rayon, auquel cas les produits sont placés sur la couche intérieure 5, puis cette dernière est soudée à elle-même pour confiner les produits de manière étanche.

Il peut s'agir aussi de l'emballage consécutif au choix des produits dits " à la coupe ", par un client : viande, fromage, etc. Le vendeur dispose les produits sur la couche 5 de la feuille 1, replie celle-ci en deux au-dessus des produits et au moyen d'une électrode chauffante, effectue la fermeture étanche de l'ensemble par soudure à elle-même de la couche 5.

Ces deux méthodes de conditionnement sont bien connues en elles-mêmes et ne nécessitent pas plus de détails.

L'invention permet donc de réaliser des contenants, ou enveloppes, par le seul moyen de la feuille 1.

Mais l'invention s'applique également à l'operculage de parties creuses telles que des barquettes, ce que l'on a représenté sur les figures 3 à 5.

Un produit, ici un morceau de viande A, est placé directement dans une barquette 10 en matière synthétique rigide ou semi-rigide, de type connu en soi, présentant un rebord périphérique plan 11 (figure 3). Puis la feuille 1 est disposée au-dessus de la barquette 10 en prenant soin que la couche 5 soit tournée vers l'intérieur de ladite barquette 10, elle est appliquée sur le rebord 11 et soudée à ce dernier par la couche intérieure 5 (figure 4).

Ensuite, l'ensemble du contenant 1-10 et du contenu A est retourné afin que le morceau de viande A repose non sur le fond de la barquette 10 mais sur la couche 5 de la feuille 1 (figure 5).

Les exsudats de la viande traversent les microperforations 6 et atteignent la couche intermédiaire absorbante 4 qui les retient et les cache à la vue des clients.

On comprend que ces exsudats ont la possibilité de migrer à l'extérieur et de suinter sur les bords de la feuille 1, surtout si la couche 4 est saturée.

Ce défaut serait disqualifiant et l'invention prévoit sa disparition en exerçant une forte pression des électrodes de soudage sur la marge la plus extérieure de la feuille 1, sur le rebord 11 de la barquette 10, ce que l'on a représenté, de manière évidemment très schématique, sur la figure 4 sous forme de méplats 7 qui sont plus visible sur la figure 5.

On voit que l'on écrase la couche intermédiaire 4 selon toute la périphérie du rebord 11 et l'on obture ainsi complètement la coupe franche des bords de la feuille 1, en provoquant la soudure de la couche extérieure étanche 3 sur la couche intérieure 5 qui n'est plus perméable à l'endroit de sa soudure du fait de la disparition des microperforations 6 due au fluage de la matière ramollie.

A noter qu'au moment de cette soudure, la matière constitutive de la couche intérieure 5 flue aussi à travers les fibres de la couche absorbante 4 et rend ainsi la feuille 1 étanche dans la zone de soudure (ou scellage).

Lorsqu'on fabrique la feuille 1, on assemble les couches 3 et 4 selon toute leur surface et l'on assemble les couches 4 et 5 selon des zones qui, ici, sont de fines bandes 8 de colle connue dans l'industrie sous le nom de " hot melt " (figure 2). De la sorte, on obtient une feuille unitaire, sans obturer complètement des microperforations 6, ce qui conserve à la couche 5 sa perméabilité indispensable.

En se reportant maintenant aux figures 6 à 8, on voit un autre mode de réalisation de l'invention selon lequel la couche extérieure 30 est plus épaisse, par exemple du polypropylène téréphtalate amorphe de 300 microns, que dans les applications décrites précédemment, afin de pouvoir être thermoformée et avoir la rigidité d'une forme stable.

Sur ces figures 6 à 8, les mêmes éléments portent les mêmes références que sur les figures 1 à 5 et ces éléments ne seront donc pas décrits à nouveau.

La couche absorbante 40 est traversée de microperfbrations 41 situées en regard des microperforations 6 de la couche intérieure 5 (par exemple en polypropylène orienté), ce que l'on peut obtenir en créant les microperforations 6 et 41 en une seule et même opération, après réunion des couches 40 et 5.

Les perforations 6 et 41 sont disposées de manière régulière, équidistantes d'une distance de l'ordre de 3 millimètres.

La feuille 1 comprend donc les trois couches indispensables, à savoir la couche intérieure 5 perméable (ici grâce aux microperforations 6), la couche intermédiaire absorbante 40 et la couche extérieure 30.

Cette feuille, ou complexe, 1 est thermoformée et prend ici la forme d'un plateau 50 entouré d'un bord de surélévation 51 et d'un rebord 52 formant embase.

Les produits à emballer, ici un gâteau B, sont posés sur le plateau 50, à savoir directement sur la couche perméable 5. Ensuite, on met en place un couvercle 60 présentant une partie supérieure en cloche 61 et un bord en jupe 62 dont l'inclinaison est la même que celle du bord 51, de sorte que le bord 62 du couvercle 60 s'applique exactement sur le bord 51 du plateau 50.

Ils sont fixés l'un à l'autre par tous moyens connus : collage léger, agrafes, etc.

Bien entendu, on peut aussi utiliser un encliquetage mécanique permettant à la fois le maintien correct du couvercle 60 sur le plateau 50 et son retrait facile, sans outil ni manipulation délicate.

On comprend qu'ici encore les exsudats et autres liquides provenant des produits sont absorbés par la couche intermédiaire 40 et cela d'autant plus efficacement qu'elle est elle-même perforée pour augmenter l'effet de capillarité qui est le sien. L'étanchéité entre l'intérieur, à savoir le dessus du plateau 50 surmonté du couvercle 60, et l'extérieur est assurée par la couche 30.

On a décrit en regard des figures 9 et 10 le conditionnement d'un gâteau mais il va de soi que le même principe peut être adopté pour toutes sortes d'autres produits, notamment des fromages présentés à la vente sur un plateau et recouverts, protégés, par une cloche.

Le thermoformage de la feuille 1 a tellement d'applications possibles que l'invention a d'innombrables opportunités d'adaptation.

La description ci-dessus, qui ne peut être exhaustive, montre que l'invention permet différents modes de réalisation dont on a décrit les principaux, eux mêmes susceptibles de variantes de toutes sortes : utilisation exclusive et directe de la feuille de grande longueur, operculage (ou fermeture) de tout contenant, thermoformage et association éventuelle avec un élément additionnel : couvercle, cloche, etc.

## Revendications

1. Feuille en matière synthétique stockée en bobine de grande longueur, en vue du confinement de produits humides, notamment alimentaires, caractérisée en ce qu'elle est constituée par un complexe (1) formé d'au moins trois couches nommées respectivement « extérieure » (3 - 30), « intérieure » (5) et « intermédiaire » (4), la couche extérieure (3-30) étant étanche aux liquides, la couche intérieure (5) étant à la fois perméable aux liquides et à l'humidité et de type soudable, la couche intermédiaire (4-40) prise entre les deux couches précédentes (3-30 et 5) étant en un matériau absorbant destiné à retenir les liquides issus du contenu (A, B) et susceptibles de l'atteindre à travers la couche intérieure perméable (5).

2. Feuille selon la revendication 1, **caractérisée en ce que** la couche extérieure (30) étanche aux liquides est plus épaisse que les couches intermédiaire (5) et intérieure (40) et est du type thermoformable afin de pouvoir constituer une partie de contenant rigide ou semi-rigide telle qu'un plateau (50), un socle ou analogue, à laquelle une partie creuse rigide ou semi-rigide telle qu'un couvercle (60), une cloche, une coque ou analogue est fixée par des moyens avantageusement amovibles tels qu'un blocage mécanique élastique.

3. Feuille selon la revendication 1, **caractérisée en ce que** la couche extérieure (3-30) est monomatière.

4. Feuille selon la revendication 1, **caractérisée en ce que** la couche extérieure (3) est en une matière synthétique métallisée.

5. Feuille selon la revendication 1, **caractérisée en ce que** la couche intermédiaire (4-40) est en matériau non tissé.

6. Feuille selon la revendication 5, **caractérisée en ce que** la couche intermédiaire (4-40) est formée par un mélange de fibres de polyester et de cellulose.

7. Feuille selon la revendication 1, **caractérisée en ce que** la couche intermédiaire (40) est traversée de multiples perforations (41).

8. Feuille selon la revendication 7, **caractérisée en ce que** les perforations (41) sont équidistantes.

9. Feuille selon la revendication 1, **caractérisée en ce que** la couche intérieure (5) est traversée de multiples perforations (6).

10. Feuille selon la revendication 8, **caractérisée en ce que** les perforations (6) sont équidistantes.

11. Feuille selon les revendications 7 et 9 ci-dessus, **caractérisée en ce que** les couches intermédiaire (40) et intérieure (5) sont toutes deux traversées de multiples perforations (41 et 6) situées en regard les unes des autres.

12. Feuille selon la revendication 1, **caractérisée en ce que** les couches extérieure (3-30) et intermédiaire (4-40) sont fixées l'une à l'autre.

13. Feuille selon la revendication 12, **caractérisé en ce que** les couches extérieure (3-30) et intermédiaire (4-40) sont fixées l'une à l'autre selon toute leur surface.

14. Feuille selon la revendication 1, **caractérisée en ce que** les couches intérieure (5) et intermédiaire (4-40) sont fixées l'une à l'autre par zones (8).

15. Procédé pour l'utilisation d'une feuille en matière synthétique constituée par un complexe formé d'une feuille multicouche stockée en bobine, en vue de la fabrication d'un contenant constitué en tout ou en partie par ladite feuille multicouche, contenant destiné au confinement d'un produit humide, notamment alimentaire, **caractérisé en ce que**, en vue d'obtenir la feuille multicouche :
• on assemble une couche dite « extérieure » de grande longueur (3-30) étanche aux liquides et une couche dite « intermédiaire » de grande longueur (4-40) constituée par un matériau absorbant,
• on assemble la couche intermédiaire de grande longueur (4-40) et une couche dite « intérieure » de grande longueur (5) qui est à la fois perméable aux liquides et à l'humidité et de type soudable,
• on enroule la feuille multicouche (1) ainsi obtenue pour constituer une bobine (2).

16. Procédé selon la revendication 15, pour l'utilisation d'une feuille multicouche stockée en bobine, **caractérisé en ce que**, en vue d'obtenir un contenant, on extrait de la bobine (2) des tronçons de la feuille multicouche (1) devant contribuer chacun, en tout ou en partie, à la constitution dudit contenant pour le confinement de produits humides (A), notamment alimentaires.

17. Procédé selon la revendication 15, **caractérisé en ce que** l'on replie sur lui-même chaque tronçon de feuille multicouche (1) extrait de la bobine (2) et on le ferme par soudure pour constituer un sac, un sachet, une enveloppe ou analogue.

18. Procédé selon la revendication 15, **caractérisé en ce que** l'on applique chaque tronçon de feuille multicouche (1) extrait de la bobine (2) en regard d'une partie creuse (10) et on le fixe à ladite partie creuse (10) par soudure sur ses bords (11) afin de constituer un contenant complet, garni de son contenu (A) et ainsi operculé par ledit tronçon extrait de la bobine (2).

19. Procédé selon la revendication 15, **caractérisé en ce que**, pour la fabrication de la feuille multicouche (1), on choisit pour la couche extérieure (30) une matière synthétique de type thermoformable et étanche aux liquides plus épaisse que les couches intermédiaire (5) et intérieure (40).

20. Procédé selon la revendication 19, **caractérisé en ce que**, on forme à chaud les tronçons de feuille multicouche (1) extraits de la bobine (2) afin de constituer une partie au moins d'un contenant rigide ou semi-rigide contribuant au confinement, à savoir une paroi extérieure telle qu'un socle (50), une barquette ou analogue.

## Claims

1. Long sheet of synthetic material stored on a reel, for the purpose of confining moist products, especially food products, **characterized in that** it consists of a complex (1) formed from at least three layers called the "outer" layer (3-30), the "inner" layer (5) and the "intermediate" layer (4) respectively, the outer layer (3-30) being impermeable to liquids, the inner layer (5) being both permeable to liquids and to moisture and of the weldable type, the intermediate layer (4-40) held between the above two layers (3-30 and 5) being made of an absorbent material intended to retain the liquids that come from the contents (A, B) and are likely to reach it through the permeable inner layer (5).

2. Sheet according to Claim 1, **characterized in that** the liquid-impermeable outer layer (30) is thicker than the intermediate layer (5) and the inner layer (40) and is of the thermoformable type so as to be able to constitute a rigid or semi-rigid container part, such as a tray (50), a base or the like, to which part a rigid or semi-rigid hollow part, such as a cover (60), a bell, a shell or the like is fixed by advantageously removable means, such as an elastic mechanical fastener.

3. Sheet according to Claim 1, **characterized in that** the outer layer (3-30) is made of a single material.

4. Sheet according to Claim 1, **characterized in that** the outer layer (3) is made of a metallized synthetic material.

5. Sheet according to Claim 1, **characterized in that** the intermediate layer (4-40) is made of a non-woven material.

6. Sheet according to Claim 5, **characterized in that** the intermediate layer (4-40) is formed by a mixture of polyester and cellulose fibres.

7. Sheet according to Claim 1, **characterized in that** the intermediate layer (40) is penetrated by many perforations (41).

8. Sheet according to Claim 7, **characterized in that** the perforations (41) are equidistant.

9. Sheet according to Claim 1, **characterized in that** the inner layer (5) is penetrated by many perforations (6).

10. Sheet according to Claim 8, **characterized in that** the perforations (6) are equidistant.

11. Sheet according to Claims 7 and 9 above, **characterized in that** the intermediate layer (40) and the inner layer (5) are both penetrated by many perforations (41 and 6) located so as to face one another.

12. Sheet according to Claim 1, **characterized in that** the outer layer (3-30) and the intermediate layer (4-40) are fixed to each other.

13. Sheet according to Claim 12, **characterized in that** the outer layer (3-30) and the intermediate layer (4-40) are fixed to each other over their entire area

14. Sheet according to Claim 1, **characterized in that** the inner layer (5) and the intermediate layer (4-40) are fixed to each other by regions (8).

15. Method of using a sheet of synthetic material consisting of a complex formed by a multilayer sheet stored on a reel, for the purpose of manufacturing a container consisting entirely or partly of the said multilayer sheet, which container is intended for confining a moist product, especially a food product, **characterized in that**, for the purpose of obtaining the multilayer sheet:
• a long liquid-impermeable "outer" layer (3-30) and a long "intermediate" layer (4-40) that consists of an absorbent material are joined together;
• the long intermediate layer (4-40) and a long "inner" layer (5), which is both permeable to liquids and to moisture, and of the weldable type, are joined together; and
• the multilayer sheet (1) thus obtained is wound up in order to constitute a reel (2).

16. Method according to Claim 15 for the use of a multilayer sheec stored on a reel, **characterized in that**, for the purpose of obtaining a container, portions of the multilayer sheet (1) are extracted from the reel (2), each portion having to contribute, entirely or partly, to the construction of the said container for confining moist products (A), especially food products.

17. Method according to Claim 15, **characterized in that** each portion of multilayer sheet (1) extracted from the reel (2) is folded over onto itself and sealed by welding in order to form a bag, a sachet, an envelope or the like.

18. Method according to Claim 15, **characterized in that** each portion of multilayer sheet (1) extracted from the reel (2) is applied opposite a hollow part (10) and it is fixed to the said hollow part (10) by welding along its edges (11) so as to constitute a complete container, provided with its contents (A) and thus covered by the said portion extracted from the reel 1 (2).

19. Method according to Claim 15, **characterized in that**, to manufacture the multilayer sheet (1), a synthetic material of the thermoformable and liquid-impermeable type is chosen for the outer layer (30), this layer being thicker than the intermediate layer (5) and the inner layer (40).

20. Method according to Claim 19, **characterized in that** the portions of multilayer sheet (1) that are extracted from the reel (2) are hot-formed so as to constitute at least part of a rigid or semi-rigid container contributing to the confinement, namely an outer wall such as a base (50), a tray or the like.

## Patentansprüche

1. In Rollen großer Länge im Hinblick auf ein Einschließen feuchter Produkte, insbesondere Nahrungs-Produkte, gelagerte Folie aus synthetischem Werkstoff, **dadurch gekennzeichnet, dass** sie aus einem Komplex (1) besteht, der aus wenigstens drei Schichten gebildet ist, die mit "Außenschicht" (3 - 30), "Innenschicht" (5) und "Zwischenschicht" (4) bezeichnet werden, wobei die Außenschicht (3 - 30) für Flüssigkeiten undurchlässig ist, die Innenschicht (5) zugleich durchlässig für Flüssigkeiten und für Feuchtigkeit ist und von der schweißbaren Art ist und die Zwischenschicht (4 - 40), die zwischen den beiden vorangehend genannten Schichten (3 - 30 und 5) liegt, aus einem absorbierenden Material besteht, das zum Zurückhalten der Flüssigkeiten bestimmt ist, die von dem Inhalt (A, B) stammen und durch die durchlässige Innenschicht (5) hindurchtreten können.

2. Folie nach Anspruch 1, **dadurch gekennzeichnet, dass** die für Flüssigkeiten undurchlässige Außenschicht (30) dicker ist als die Zwischenschicht (5) und die Innenschicht (40) und vom Typ einer in der Wärme formbaren Schicht ist, um einen Teil eines starren oder halb-starren Behälters wie beispielsweise eines Tellers (50), eines Untersatzes oder eines ähnlichen Teils ausmachen zu können, auf dem ein vertieftes starres oder halb-starres Teil wie beispielsweise eine Abdeckung (60), eine Glocke, eine Schale oder ein ähnliches Teil mit vorteilhafterweise lösbaren Mitteln wie beispielsweise einer mechanischen elastischen Verriegelung befestigt ist.

3. Folie nach Anspruch 1, **dadurch gekennzeichnet, dass** die Außenschicht (3 - 30) aus einem Werkstoff besteht.

4. Folie nach Anspruch 1, **dadurch gekennzeichnet, dass** die Außenschicht (3) aus einem synthetischen metallisierten Werkstoff besteht.

5. Folie nach Anspruch 1, **dadurch gekennzeichnet, dass** die Zwischenschicht (4 - 40) aus einem nicht-gewebten Material besteht.

6. Folie nach Anspruch 5, **dadurch gekennzeichnet, dass** die Zwischenschicht (4 - 40) aus einer Mischung von Polyesterfasern und Cellulosefasern gebildet ist.

7. Folie nach Anspruch 1, **dadurch gekennzeichnet, dass** die Zwischenschicht (40) von zahlreichen Löchern (41) durchzogen ist.

8. Folie nach Anspruch 7, **dadurch gekennzeichnet, dass** die Löcher (41) in gleichem Abstand zueinander angeordnet sind.

9. Folie nach Anspruch 1, **dadurch gekennzeichnet, dass** die Innenschicht (5) von zahlreichen Löchern (6) durchzogen ist.

10. Folie nach Anspruch 9, **dadurch gekennzeichnet, dass** die Löcher (6) in gleichem Abstand zueinander angeordnet sind.

11. Folie nach den obigen Ansprüchen 7 und 9, **dadurch gekennzeichnet, dass** die Zwischenschicht (40) und die Innenschicht (5) alle beide von zahlreichen Löchern (41 und 6) durchzogen sind, die einander gegenüberstehend angeordnet sind.

12. Folie nach Anspruch 1, **dadurch gekennzeichnet, dass** die Außenschicht (3 - 30) und die Zwischenschicht (4 - 40) aneinander befestigt sind.

13. Folie nach Anspruch 12, **dadurch gekennzeichnet, dass** die Außenschicht (3 - 30) und die Zwischenschicht (4 - 40) aneinander über ihre gesamte Fläche befestigt sind.

14. Folie nach Anspruch 1, **dadurch gekennzeichnet, dass** die Innenschicht (5) und die Zwischenschicht (4 - 40) aneinander im Bereich von Zonen (8) befestigt sind.

15. Verfahren zur Verwendung einer Folie aus einem synthetischen Werkstoff, die aus einem Komplex besteht, der aus einer Mehrschichten-Folie gebildet ist, die im Hinblick auf die Herstellung eines Behälters auf Rollen gelagert wird, der als ganzes oder zum Teil aus der Mehrschichten-Folie besteht, wobei der Behälter bestimmt ist zum Einschließen eines feuchten Produktes, insbesondere eines Nahrungsproduktes, **dadurch gekennzeichnet, dass** man im Hinblick auf das Erhalten der mehrschichtigen Folie
- eine als "Außenschicht" (3 - 30) bezeichnete Schicht großer Länge, die für Flüssigkeiten undurchlässig ist, und eine als "Zwischenschicht" (4 - 40) bezeichnete Schicht großer Länge, die aus einem absorbierenden Material besteht, aneinanderfügt;
- die Zwischenschicht (4 - 40) großer Länge und eine als "Innenschicht" (5) bezeichnete Schicht großer Länge, die gleichzeitig für Flüssigkeiten und für Feuchtigkeit durchlässig ist und von der schweißbaren Art ist, aneinanderfügt;
- die so erhaltene Mehrschichten-Folie (1) aufrollt, so dass sie eine Rolle (2) bildet.

16. Verfahren nach Anspruch 15 zur Verwendung einer auf Rollen gelagerten Mehrschichten-Folie, **dadurch gekennzeichnet, dass** man im Hinblick auf den Erhalt eines Behälters von der Rolle (2) Abschnitte der Mehrschichten-Folie (1) abzieht, bevor jeder davon entweder als ganzes oder zum Teil zum Aufbau des Behälters zum Einschließen feuchter Produkte (A), insbesondere Nahrungs-Produkte, beiträgt.

17. Verfahren nach Anspruch 15, **dadurch gekennzeichnet, dass** man jeden Abschnitt von Mehrschichten-Folie (1), den man von der Rolle (2) abgezogen hat, auf sich selbst zusammenfaltet und ihn durch Schweißen verschließt, so dass er eine Tasche, einen Beutel, eine Hülle oder eine ähnliche Form darstellt.

18. Verfahren nach Anspruch 15, **dadurch gekennzeichnet, dass** man jeden Abschnitt von Mehrschichten-Folie (1), den man von der Rolle (2) abgezogen hat, gegenüber einem vertieften Teil (10) anbringt und ihn auf dem vertieften Teil (10) durch Schweißen auf den Rändern (11) befestigt, so dass er einen kompletten Behälter bildet, der mit seinem Inhalt (A) versehen ist und so durch den von der Rolle (2) abgewickelten Abschnitt mit einem Deckel versehen ist.

19. Verfahren nach Anspruch 15, **dadurch gekennzeichnet, dass** man zur Herstellung der Mehrschichten-Folie (1) für die Außenschicht (30) einen synthetischen Werkstoff des in der Wärme formbaren Typs wählt, der außerdem für Flüssigkeiten undurchlässig ist und dicker ist als die Zwischenschicht (5) und die Innenschicht (40).

20. Verfahren nach Anspruch 19, **dadurch gekennzeichnet, dass** man in der Wärme die Abschnitte der Mehrschichten-Folie (1), die von der Rolle (2) abgezogen wurden, so ausbildet, dass sie wenigstens einen Teil eines starren oder halb-starren Behälters ausmachen, der zum Einschließen beiträgt, nämlich eine Außenwand wie beispielsweise einen Untersatz (50), ein kahnförmiges Gefäß oder ein ähnliches Teil.
